# EUROPÄISCHE PATENTSCHRIFT

(11) **EP 2 209 400 B1**
(45) Veröffentlichungstag und Bekanntmachung des Hinweises auf die Patenterteilung: **15.06.2016**
(21) Anmeldenummer: 08782854.7
(22) Anmeldetag: 15.09.2008
(51) Int. Cl.: A47B 88/04

(54) **TRAGEKONSTRUKTION FÜR WENIGSTENS EINEN MÖBELANTRIEB**
SUPPORT CONSTRUCTION FOR AT LEAST ONE FURNITURE DRIVE
STRUCTURE DE SUPPORT POUR AU MOINS UN MÉCANISME D'ENTRAÎNEMENT DE MEUBLE

(30) Priorität: 07.11.2007 AT 17912007
(43) Veröffentlichungstag der Anmeldung: 28.07.2010
(73) Patentinhaber: Julius Blum GmbH, 6973 Höchst (AT)
(72) Erfinder: GRABHERR, Simon, A-6973 Höchst (AT)
(74) Vertreter: Torggler & Hofinger Patentanwälte
(86) Internationale Anmeldenummer: PCT/AT2008/000327
(87) Internationale Veröffentlichungsnummer: WO 2009/059338

(56) Entgegenhaltungen:
- WO-A-2006/017865
- WO-A-2008/101261

## Beschreibung

Die vorliegende Erfindung bezieht sich auf eine Tragekonstruktion für wenigstens einen Möbelantrieb, mit einer Tragschiene zur Lagerung des wenigstens einen Möbelantriebs und mit einer ersten und einer zweiten Befestigungsvorrichtung zur Befestigung der Tragschiene an einem Möbel.

Im Weiteren betrifft die Erfindung ein Möbel mit einer Tragekonstruktion der zu beschreibenden Art.

Derartige Tragekonstruktionen mit einer Tragschiene zur Lagerung eines Möbelantriebs werden insbesondere bei schrankförmigen Möbeln mit einer oder mehreren Schubladen eingesetzt, um die Schublade durch den Möbelantrieb von einer Schließstellung in eine Offenstellung zu bewegen. Der Möbelantrieb wird hierzu in unmittelbarer Nähe zur Rückwand der jeweiligen Schublade angeordnet, wobei ein Ausstoßelement auf die Rückwand der Schublade wirkt, sodass die Schublade in eine Offenstellung gedrückt wird. Hierzu ist eine stabile Lagerung des jeweiligen Möbelantriebs erforderlich, In manchen Fällen ist jedoch keine stabile Rückwand des Möbelkorpus vorhanden, sodass sich die Verwendung einer Tragschiene zur Lagerung des Möbelantrieb als günstig erwiesen hat. Diese Tragschiene muss jedoch in einem definierten Abstand zur Rückwand der Schublade angeordnet werden, insbesondere dann, wenn der Möbelantrieb mit einer Touch-Latch-Funktionalität ausgerüstet ist. Bei einer derartigen Touch-Latch-Funktionalität kann die Schublade im Schließzustand bei manueller Druckausübung auf die Frontblende in eine weiter in den Möbelkorpus hineingelegene Endstellung bewegt werden, wodurch die Touch-Latch-Funktion des Möbelantriebs aktiviert wird und ein Ausstoßen der Schublade in eine Offenstellung herbeigeführt wird. Zu diesem Zweck ist also ein definierter Auslöseweg zur Aktivierung der Touch-Latch-Funktion erforderlich, der eine korrekte Position der Tragschiene voraussetzt.

In der WO 2006/017856 A1 ist eine gattungsgemäße Tragekonstruktion zur Lagerung mehrerer Ausstoßvorrichtungen zum Ausstoßen von Schubladen beschrieben. Hierbei ist eine vertikale Tragschiene an deren Unter- und Oberseite über Abschlussstücke am Möbelkorpus zu befestigen. Die Tragschiene ist somit ortsfest am Möbelkorpus befestigt, wobei die Position der Tragschiene nach erfolgter Montage nicht veränderbar ist.

Die prioritätsältere, jedoch nicht vorveröffentlichte WO 2008/101261 A1 beschreibt einen Querträger zur Befestigung einer Ausstoßvorrichtung, wobei der Querträger auf beiden Seiten mit seitlichen Halteteilen über eine Schnappverbindung verbunden ist. Die seitlichen Halteteile werden zunächst am Möbelkorpus über Schrauben vormontiert und anschließend der Querträger mit den vormontierten Halterteilen verrastet. Eine Nachjustierung der Lage des Querträgers im Montagezustand ist nicht vorgesehen.

Aufgabe der vorliegenden Erfindung ist es daher, eine komfortable und präzise Montage der Tragschiene an einem Möbel anzugeben.

Dies wird erfindungsgemäß dadurch erreicht, dass wenigstens eine der Befestigungsvorrichtungen einen Montageteil zur Befestigung an einem Möbel und einen mit der Tragschiene verbindbaren Lagerteil aufweist, wobei der Montageteil und der Lagerteil relativ zueinander bewegbar und durch eine Arretiervorrichtung lösbar arretierbar sind.

Die Befestigungsvorrichtung mit der Verstellmöglichkeit wird vorzugsweise im oberen Bereich des Möbels angeordnet, wobei der Montageteil einem im Wesentlichen stabilen Korpusteil und der Lagerteil der Tragschiene zugeordnet ist. Ist die Tragekonstruktion montiert, so kann als Kalibrierung der lagerichtigen Position der Tragschiene eine Schublade vollständig in den Möbelkorpus eingefahren werden, wobei die Rückwand der Schublade die noch nicht arretierte Tragschiene über den Möbelantrieb an die korrekte Stelle rückt, woraufhin diese voreingestellte Lage zwischen Lagerteil und Montageteil (und damit der Tragschiene) durch die vorgesehene Arretiervorrichtung endgültig fixierbar ist.

Zweckmäßigerweise ist hierfür vorgesehen, dass die relative Bewegbarkeit zwischen Lagerteil und Montageteil derart ausgebildet ist, dass der Lagerteil relativ zum Montageteil in einer zumindest annähernd rechtwinklig zur Längserstreckung der Tragschiene verlaufenden Richtung begrenzt bewegbar gelagert ist. In diesem Zusammenhang kann es günstig sein, wenn der Lagerteil relativ zum Montageteil linear bewegbar gelagert ist. Darüber hinaus kann es vorteilhaft sein, wenn der relative Abstand zwischen dem Lagerteil und dem Montageteil innerhalb vorgegebener Grenzen stufenlos einstellbar ist.

Gemäß einem möglichen Ausführungsbeispiel der Erfindung kann vorgesehen sein, dass die Arretiervorrichtung ein bewegbares Spannelement - vorzugsweise einen Exzenterhebel, aufweist - durch das die relative Lage von Lagerteil zu Montageteil klemmend fixierbar ist. Bei einer zweckmäßigen Weiterbildung der Erfindung kann vorgesehen sein, dass im Zuge des Arretiervorganges die relative Lage zwischen Lagerteil und Montageteil um eine vordefinierte Wegstrecke veränderbar ist. Dies ist insbesondere dann von Vorteil, wenn der Möbelantrieb auf einer Touch-Latch-Funktionalität beruht. Auf diese Weise kann bei der Montage der Tragschiene der für die Touch-Latch-Funktion erforderliche Auslöseweg sichergestellt werden. Hierbei wird als Kalibrierung der lagerichtigen Position der Tragschiene eine Schublade vollständig in den Möbelkorpus eingeschoben, sodass die Rückwand dieser Schublade die noch nicht arretierte Tragschiene in den Möbelkorpus hineindrückt, bis die Frontblende der Schublade an der Korpusvorderkante anschlägt. Wenn nun die Tragschiene genau an dieser Stelle arretiert werden würde, so wäre der erforderliche Auslöseweg zur Aktivierung der Touch-Latch-Funktionalität nicht zweifelsfrei gegeben. Aus diesem Grund kann durch die vorgeschlagene Arretiervorrichtung während des Arretiervorganges bei vollständig geschlossener Schublade die Tragschiene von der Rückwand der Schublade noch etwas weggedrückt werden, sodass der Auslöseweg (beispielsweise 2,5 mm) zur Entriegelung der Touch-Latch-Funktion sicher gewährleistet ist und dass gleichzeitig diese korrekte Lage zwischen Lagerteil und Montageteil arretierbar ist.

Konstruktiv kann dies dadurch erreicht werden, wenn der Exzenterhebel einen Gewindeabschnitt aufweist, der beim Arretiervorgang mit einem korrespondierenden Gewindeabschnitt des Lagerteiles oder des Montageteiles in Eingriff bringbar ist, sodass der Lagerteil in Richtung Montageteil über die vordefinierte Wegstrecke ziehbar ist. Günstigerweise ist der Gewindeabschnitt so ausgebildet, dass der Exzenterhebel eine erste Betriebsstellung aufweist, in der der Lagerteil relativ zum Montageteil innerhalb vorgegebener Grenzen im Wesentlichen frei verschiebbar ist. In einer zweiten Betriebsstellung - beispielsweise nach einer halben Umdrehung des Exzenterhebels - arretiert dieser die relative Lage zwischen Lagerteil und Montageteil, wobei gleichzeitig die Lage zwischen Lagerteil und Montageteil veränderbar - vorzugsweise verkleinerbar - ist, sodass die vordefinierte Strecke zur Sicherstellung des Auslöseweges der Touch-Latch-Funktion herstellbar ist.

Gemäß einer bevorzugten Ausgestaltung der Erfindung kann vorgesehen sein, dass die Tragschiene zur, vorzugsweise lösbaren, Anordnung von einem oder mehreren Möbelantrieben ausgebildet ist. Hierbei kann vorgesehen sein, dass der Möbelantrieb zumindest eine Feder oder zumindest einen elektrischen Motor umfasst, durch die oder durch den wenigstens ein Ausstoßelement zum Ausstoßen eines bewegbaren Möbelteiles beaufschlagt oder beaufschlagbar ist. Hierbei kann die Ausgestaltung so getroffen sein, dass das bewegbare Möbelteil eine Schublade ist, die relativ zu einem Möbelkorpus des Möbels verfahrbar angeordnet ist, wobei die Schublade eine erste Endstellung aufweist, die der Schließstellung derselben entspricht und dass die Schublade ausgehend von dieser ersten Endstellung durch Druckausübung in Schließrichtung der Schublade in eine - weiter in den Möbelkorpus hinein gelegene - zweite Einstellung bewegbar ist, woraufhin die Schublade durch den Möbelantrieb ausgehend von der zweiten Endstellung in eine Offenstellung bewegbar ist. Dieser Mechanismus ist allgemein als Touch-Latch-Funktion bekannt und braucht an dieser Stelle nicht näher beschrieben zu werden.

Es liegt selbstverständlich auch im Rahmen der Erfindung, dass die vorgeschlagene Tragekonstruktion auch für andere elektrische oder mechanische Baueinheiten des Möbels verwendet werden kann.

Das erfindungsgemäße Möbel ist durch eine Tragekonstruktion der beschriebenen Art gekennzeichnet.

Weitere Einzelheiten und Vorteile der vorliegenden Erfindung werden anhand der nachfolgenden Figurenbeschreibung erläutert. Dabei zeigt bzw. zeigen:
- Fig. 1: eine perspektivische Darstellung eines schrankförmigen Möbels mit einer erfindungsgemäßen Tragekonstruktion,
- Fig. 2: das Möbel aus Fig. 1, wobei alle Schubladen entfernt sind,
- Fig. 3: das Möbel mit der Tragekonstruktion für die zu montierende Tragschiene,
- Fig. 4: eine Befestigungsvorrichtung mit einem korpusfesten Montageteil und einem relativ dazu verschiebbaren Lagerteil für die Tragschiene im zusammengebauten Zustand,
- Fig. 5a, 5b: perspektivische Darstellungen einer Befestigungsvorrichtung von oben und von unten,
- Fig. 6: eine perspektivische Darstellung der am Schrankboden zu montierenden Befestigungsvorrichtung, und
- Fig. 7a, 7b: Schnittdarstellungen der am Schrankboden zu montierenden Befestigungsvorrichtung mit eingehängter sowie mit vollständig verrasteter Tragschiene.

Fig. 1 zeigt eine perspektivische Darstellung eines schrankförmigen Möbels 1 mit ausziehbaren Schubladen 2a und 2b. Aus Gründen der Übersichtlichkeit wurde die oberste Schublade entfernt. Das Möbel 1 weist einen Möbelkorpus mit Seitenwänden 3a, 3b sowie eine an der Rückseite angeordnete Querleiste 4 auf. Den hinteren Abschluss des Möbels 1 bildet eine Rückwand 5, die jedoch häufig als relativ instabile Hartfaserplatte ausgebildet ist oder überhaupt entfallen kann. Durch das Fehlen bzw. durch eine instabile Ausbildung der Rückwand 5 wird jedoch die Montage des Möbelantriebs 6a erschwert, der vorzugsweise als Touch-Latch-Möbelantrieb ausgebildet ist, wobei ein Ausstoßhebel 7a an die Hinterseite der Rückwand der jeweiligen Schubladen 2a, 2b drückbar ist und diese dadurch in eine Offenstellung bewegt. Zur stabilen und lagegenauen Montage einer oder mehrerer Möbelantriebe 6a ist eine Tragekonstruktion 8 vorgesehen, die anhand der nachfolgenden Figuren noch näher erläutert wird. Zur verschiebbaren Lagerung der Schubladen 2a, 2b sind übliche Ausziehführungen 9 mit einer korpusfesten Tragschiene 9a und mit mindestens einer relativ dazu verschiebbaren Ausziehschiene 9b vorgesehen.

Fig. 2 zeigt das Möbel 1 aus Fig. 1, wobei alle Schubladen 2a, 2b entfernt wurden. Zur verfahrbaren Lagerung der Schubladen 2, 2b gegenüber dem Möbelkorpus sind Ausziehführungen 9 vorgesehen, die sich im gezeigten Ausführungsbeispiel zwischen einer Korpusvorderkante und der Rückwand 4 erstrecken. An der Hinterseite des Möbels 1 befindet sich eine relativ stabile Querleiste 4, die zur Befestigung der Tragekonstruktion 8 dient. Die Tragekonstruktion 8 lagert im gezeigten Ausführungsbeispiel mittels, zweier Befestigungsvorrichtungen 11 und 12 zwischen der Querleiste 4 und dem. Schrankboden 10, sodass die Rückwand 5 in Leichtbauweise konstruiert oder auch vollständig entfallen kann. Die Befestigungsvorrichtungen 11, 12 nehmen jeweils das distale Ende einer Tragschiene 13 auf. Es kann aber auch vorgesehen werden, dass die Befestigungsvorrichtungen 11, 12 an beliebigen Stellen entlang der Längserstreckung der Tragschiene 13 angeordnet werden. Die stabile Tragschiene 13 ist vorzugsweise aus Metall gefertigt und weist eine Profilierung auf, sodass die jeweiligen Möbelantriebe 6a, 6b, 6c mit der Tragschiene 13 lösbar verbindbar, vorzugsweise verrastbar sind. Die Möbelantriebe 6a, 6b, 6c weisen jeweils einen Ausstoßhebel 7a, 7b, 7c zum Ausstoßen der ihr zugeordneten Schublade auf.

Fig. 3 zeigt das Möbel 1 mit der Tragekonstruktion 8 und der zu montierenden Tragschiene 13, die zur Lagerung der Möbelantriebe 6a, 6b, 6c vorgesehen ist. Die Tragekonstruktion 8 umfasst zudem die beiden Befestigungsvorrichtungen 11 und 12, wobei in einem ersten Montageschritt die Befestigungsvorrichtung 11 an die stabile Querleiste 4 und die Befestigungsvorrichtung 12 am Schrankboden 10 an einer definierten Stelle (beispielsweise durch korrektes Ausmessen) befestigt werden. Die Befestigungsvorrichtung 11 umfasst einen an der Querleiste 4 zu montierenden Montageteil 14 und einen relativ dazu verschiebbaren Lagerteil 15 zur Aufnahme des oberen Endes der Tragschiene 13. Auf diese Weise kann die Tragschiene 13 in einer zumindest annähernd rechtwinklig zur Längserstreckung der Tragschiene 13 verlaufenden Richtung A gemäß des eingezeichneten Doppelpfeiles begrenzt bewegbar gelagert werden, während die am Schrankboden 10 montierte Befestigungsvorrichtung 12 eine im Wesentlichen lagestabile Aufnahme des unteren Endes der Tragschiene 13 bereitstellen kann.

Fig. 4 zeigt den zusammengebauten Zustand der am oberen Ende des Möbels 1 zu montierenden Befestigungsvorrichtung 11. Diese Befestigungsvorrichtung 11 weist einen Montageteil 14 auf, der fest mit der in Fig. 3 gezeigten Querleiste 4 zu verbinden ist. Ein Lagerteil 15 zur Aufnahme der Tragschiene 13 ist relativ dazu verschiebbar gelagert. Der Lagerteil 15 weist mindestens eine Halteeinrichtung 16a für die zu montierende Tragschiene 13 auf. Zu erkennen ist eine Achse 17 zur Lagerung eines hier nicht ersichtlichen Spannelementes, mit dem eine Arretierung von Lagerteil 15 und Montageteil 14 herstellbar und eine gleichzeitige Änderung der relativen Lage zwischen Lagerteil 15 und Montageteil 14 um eine vordefinierte Wegstrecke herstellbar ist.

Fig. 5a zeigt eine perspektivische Darstellung von oben, während Fig. 5b eine perspektivische Darstellung von unten auf die Befestigungsvorrichtung 11 veranschaulicht. Fig. 5a zeigt den in Montagelage korpusfesten Montageteil 14 und den relativ dazu verschiebbaren Lagerteil 15 mit einer Halteeinrichtung 16a für die hier nicht dargestellte Tragschiene 13. Der Lagerteil 15 ist mit einer Arretiervorrichtung 18 versehen, die im gezeigten Ausführungsbeispiel ein an der Achse 17 gelagertes Spannelement 19 in Form eines Exzenterhebels 19a umfasst. Das Spannelement 19 findet in einer Aussparung 20 des Lagerteiles 15 Aufnahme. Zu erkennen ist, dass der Exzenterhebel 19a einen annähernd halbkreisförmigen Gewindeabschnitt 21a aufweist, dessen Funktion anhand der Fig. 5b verdeutlicht wird. Der korpusfeste Montageteil 14 weist nämlich an dessen Unterseite einen korrespondierenden Gewindeabschnitt 21 b auf. Wird nun eine zum Montagezweck der Tragschiene 13 vorgesehene Schublade (beispielsweise Schublade 2a in Fig. 1) in den Möbelkorpus eingeschoben, so drückt die Rückseite der Schublade 2a auf den Möbelantrieb 6b (Fig. 2), sodass auch die Tragschiene 13 von der Rückseite der Schublade 2a distanziert wird. Ist die Schublade 2a vollständig in den Möbelkorpus eingeschoben, so befindet sich die Tragschiene 13 (und damit der Lagerteil 15 zum Montageteil 14) in einer vorläufigen Position, wobei sich das Spannelement 19 in einer gelösten Stellung befindet. Wird nun ausgehend von dieser vorläufigen Position das Spannelement 19 um eine halbe Drehung rotiert, so gelangt der Gewindeabschnitt 21 a des Spannelementes 19 mit einem korrespondierenden Gewindeabschnitt 21 b des Montageteiles 14 in Eingriff, woraufhin der Lagerteil 15 um eine vordefinierte Wegstrecke ΔX zum Montageteil 14 hingezogen wird, sodass der notwendige Auslöseweg der Touch-Latch-Funktion sichergestellt ist. Zu erkennen sind Dübel 22a und 22b zur Befestigung des Montageteiles 14 an einem Möbel 1. Der Lagerteil 15 weist Halteeinrichtungen 16a und 16b auf, in denen jeweils eine Seitenkante der Tragschiene 13 Aufnahme findet.

Fig. 6 zeigt eine perspektivische Darstellung der am Schrankboden 10 zu montierenden unteren Befestigungsvorrichtung 12, bei der eine Verstellmöglichkeit der Tragschiene 13 nicht zwingend erforderlich ist. Zur Aufnahme der Seitenkanten der Tragschiene 13 sind Halteeinrichtungen 16a' und 16b' vorgesehen, die mit den Halteeinrichtungen 16a und 16b der oberen Befestigungsvorrichtung 11 weitgehend korrespondieren können.

In Fig. 7a ist ein Horizontalschnitt durch die am Schrankboden 10 zu montierende Befestigungsvorrichtung 12 dargestellt, wobei eine Seitenkante der Tragschiene 13 bereits in der Halteeinrichtung 16b' eingehängt ist. Durch Verschwenken der stehenden Tragschiene 13 um eine vertikale Achse kann ein Vorsprung 22 der Tragschiene 13 einen federnd ausgebildeten Lappen 23 der Halteeinrichtung 16a' überfahren, sodass die Tragschiene 13 innerhalb der beiden Halteeinrichtungen 16a' und 16b' gehalten ist. Durch Herausziehen der Tragschiene 13 kann der Vorsprung 22 wieder aus dem Lappen 23 herausspringen, sodass die Tragschiene 13 demontierbar ist. Fig. 7b zeigt den verrasteten Zustand zwischen Tragschiene 13 mit der unteren Befestigungsvorrichtung 12.

Die Erfindung beschränkt sich nicht auf das gezeigte Ausführungsbeispiel, sondern umfasst bzw. erstreckt sich auf alle Varianten und technischen Äquivalente, welche in die Reichweite der nachfolgenden Ansprüche fallen können. Auch sind die in der Beschreibung gewählten Lageangaben, wie z.B. oben, unten, seitlich, usw. auf die unmittelbar beschriebene sowie dargestellte Figur bezogen und sind bei einer Lageänderung sinngemäß auf die neue Lage zu übertragen.

## Patentansprüche

1. Tragekonstruktion (8) für wenigstens einen Möbelantrieb (6a, 6b, 6c), mit einer Tragschiene (13) zur Lagerung des wenigstens einen Möbelantriebs (6a, 6b, 6c) und mit einer ersten und einer zweiten Befestigungsvorrichtung (11, 12) zur Befestigung der Tragschiene (13) an einem Möbel (1), **dadurch gekennzeichnet, dass** wenigstens eine der Befestigungsvorrichtungen (11, 12) einen Montageteil (14) zur Befestigung am Möbel (1) und einen mit der Tragschiene (13) verbindbaren Lagerteil (15) aufweist, wobei der Montageteil (14) und der Lagerteil (15) relativ zueinander bewegbar und durch eine Arretiervorrichtung (18) lösbar arretierbar sind.

2. Tragekonstruktion nach Anspruch 1, **dadurch gekennzeichnet, dass** der Lagerteil (15) relativ zum Montageteil (14) in einer zumindest annähernd rechtwinklig zur Längserstreckung der Tragschiene verlaufenden Richtung (A) begrenzt bewegbar gelagert ist.

3. Tragekonstruktion nach Anspruch 1 oder 2, **dadurch gekennzeichnet, dass** der Lagerteil (15) relativ zum Montageteil (14) linear bewegbar gelagert ist.

4. Tragekonstruktion nach einem der Ansprüche 1 bis 3, **dadurch gekennzeichnet, dass** der relative Abstand zwischen dem Lagerteil (15) und dem Montageteil (14) innerhalb vorgegebener Grenzen stufenlos einstellbar ist.

5. Tragekonstruktion nach einem der Ansprüche 1 bis 4, **dadurch gekennzeichnet, dass** die Arretiervorrichtung (18) einen Exzenterhebel (19a) aufweist, wobei durch das Spannelement (19) die relative Lage von Lagerteil (15) zu Montageteil (14) klemmend fixierbar ist.

6. Tragekonstruktion nach Anspruch 5, **dadurch gekennzeichnet, dass** der Exzenterhebel (19a) um eine Achse (17) drehbar gelagert ist.

7. Tragekonstruktion nach einem der Ansprüche 1 bis 6, **dadurch gekennzeichnet, dass** während des Arretiervorganges die relative Lage zwischen Lagerteil (15) und Montageteil (14) um eine vordefinierte Wegstrecke (ΔX) veränderbar ist.

8. Tragekonstruktion nach Anspruch 7, **dadurch gekennzeichnet, dass** der Exzenterhebel (19a) einen Gewindeabschnitt (21a) aufweist, der beim Arretiervorgang mit einem korrespondierenden Gewindeabschnitt (21b) des Lagerteiles (15) oder des Montageteiles (14) in Eingriff bringbar ist, sodass der Lagerteil (15) in Richtung Montageteil (14) über die vordefinierte Wegstrecke (ΔX) ziehbar ist.

9. Tragekonstruktion nach einem der Ansprüche 1 bis 8, **dadurch gekennzeichnet, dass** die Tragschiene (13) zur, vorzugsweise lösbaren, Anordnung von wenigstens zwei Möbelantrieben (6a, 6b, 6c) ausgebildet ist.

10. Tragekonstruktion nach einem der Ansprüche 1 bis 9, **dadurch gekennzeichnet, dass** durch den Möbelantrieb (6a, 6b, 6c) ein bewegbares Möbelteil. vorzugsweise eine Schublade (2a, 2b), von einer Schließstellung in eine Offenstellung bewegbar ist.

11. Möbel mit einer Tragekonstruktion nach einem der Ansprüche 1 bis 10.

12. Möbel nach Anspruch 11, **dadurch gekennzeichnet, dass** der Möbelantrieb (6a, 6a, 6b) zumindest eine Feder oder zumindest einen elektrischen Motor umfasst, durch die oder durch den ein Ausstoßelement (7a, 7b, 7c) zum Ausstoßen des bewegbaren Möbelteiles beaufschlagt oder beaufschlagbar ist.

13. Möbel nach Anspruch 11 oder 12, **dadurch gekennzeichnet, dass** das bewegbare Möbelteil eine Schublade (2a, 2b) ist, die relativ zu einem Möbelkorpus des Möbels (1) verfahrbar angeordnet ist, wobei die Schublade (2a, 2b) eine erste Endstellung aufweist, die der Schließstellung derselben entspricht und dass die Schublade (2a, 2b) ausgehend von dieser ersten Endstellung durch Druckausübung in Schließrichtung der Schublade (2a, 2b) in eine - weiter in den Möbelkorpus hinein gelegene - zweite Einstellung bewegbar ist, woraufhin die Schublade (2a, 2b) durch den Möbelantrieb (6a, 6b, 6c) ausgehend von der zweiten Endstellung in eine Offenstellung bewegbar ist.

14. Möbel nach einem der Ansprüche 11 bis 13, **dadurch gekennzeichnet, dass** sich die Tragschiene (13) im Wesentlichen über die gesamte Höhe des Möbels (1) erstreckt und in Montagelage vorzugsweise im Wesentlichen vertikal angeordnet ist.

## Claims

1. A support construction (8) for at least one furniture drive (6a, 6b, 6c), including a support rail (13) for supporting the at least one furniture drive (6a, 6b, 6c), a first and a second fastening device (11, 12) for fastening the support rail (13) to an item of furniture (1), **characterized in that** at least one of the first and second fastening devices (11, 12) has a mounting portion (14) to be fixed to the item of furniture (1) and a bearing portion (15) which can be connected to the support rail (13), wherein the mounting portion (14) and the bearing portion (14) can be moved relative to each other and can be releasably arrested by way of an arresting device (18).

2. The support construction according to claim 1, **characterized in that** the bearing portion (15) can be limitedly moved relative to the mounting portion (14) in a direction (A) extending at least approximately at a right angle to a longitudinal extent of the support rail (13).

3. The support construction according to claim 1 or 2, **characterized in that** the bearing portion (15) can be linearly moved relative to the mounting portion (14).

4. The support construction according to one of the claims 1 to 3, **characterized in that** the relative distance between the bearing portion (15) and the mounting portion (14) can be continuously adjusted within predetermined limits.

5. The support construction according to one of the claims 1 to 4, **characterized in that** the arresting device (18) includes an eccentric lever (19a), wherein the relative position between the bearing portion (15) and the mounting portion (14) can be clampingly fixed by way of the tensioning element (19).

6. The support construction according to claim 5, **characterized in that** the eccentric lever (19a) is pivotally mounted about an axis (17).

7. The support construction according to one of the claims 1 to 6, **characterized in that** during the arresting process, the relative position between the bearing portion (15) and the mounting portion (14) can be varied by a predefined travel distance (ΔX).

8. The support construction according to claim 7, **characterized in that** the eccentric lever (19a) has a threaded portion (21 a) which can be engaged during the arresting process with a corresponding threaded portion (21 b) of the bearing portion (15) or of the mounting portion (14), so that the bearing portion (15) can be pulled towards the mounting portion (14) over the predefined travel distance (ΔX).

9. The support construction according to one of the claims 1 to 8, **characterized in that** the support rail (13) is configured for the, preferably releasable, arrangement of at least two furniture drives (6a, 6b, 6c).

10. The support construction according to one of the claims 1 to 9, **characterized in that** by way of the furniture drive (6a, 6b, 6c), a movable furniture part, preferably a drawer (2a, 2b), can be moved from a closed position into an open position.

11. An item of furniture with a support construction according to one of the claims 1 to 10.

12. The item of furniture according to claim 11, **characterized in that** the furniture drive (6a, 6b, 6c) includes at least a spring or at least an electric drive by way of which an ejection element (7a, 7b, 7c), for ejecting the movable furniture part, is acted or can be acted upon.

13. The item of furniture according to claims 11 or 12, **characterized in that** the movable furniture part is a drawer (2a, 2b) which is arranged displaceably relative to a furniture carcass of the item of furniture (1), wherein the drawer (2a, 2b) has a first end position, corresponding to the closed position thereof, and that the drawer (2a, 2b), starting from said first end position, is movable by applying pressure in the closing direction of the drawer (2a, 2b) into a second end position, which is further located into the furniture carcass of the item of furniture, whereupon the drawer (2a, 2b) is movable by the furniture drive (6a, 6b, 6c) starting from the second end position into an open position.

14. The item of furniture according to one of the claims 1 to 13, **characterized in that** the support rail (13) extends substantially over the entire height of the item of furniture (1) and is preferably arranged vertically in the mounted condition.

## Revendications

1. Structure de support (8) pour au moins un mécanisme d'entraînement de meuble (6a, 6b, 6c), avec un rail de support (13) pour le logement du au moins un mécanisme d'entraînement de meuble (6a, 6b, 6c) et avec un premier et un deuxième dispositif de fixation (11, 12) pour la fixation du rail de support (13) à un meuble (1), **caractérisée en ce que** au moins un des dispositifs de fixation (11, 12) présente une partie de montage (14) pour la fixation au meuble (1) et une partie d'appui (15) pouvant être reliée au rail de support (13), dans laquelle la partie de montage (14) et la partie d'appui (15) peuvent être déplacées l'une par rapport à l'autre et être arrêtées de façon amovible par un dispositif d'arrêt (18).

2. Structure de support selon la revendication 1, **caractérisée en ce que** la partie d'appui (15) est logée en pouvant être déplacée de façon limitée par rapport à la partie de montage (14) dans un sens (A) passant au moins approximativement à angles droits de l'extension longitudinale du rail de support.

3. Structure de support selon la revendication 1 ou 2, **caractérisée en ce que** la partie d'appui (15) est logée de manière à pouvoir être déplacée linéairement par rapport à la partie de montage (14).

4. Structure de support selon l'une des revendications 1 à 3, **caractérisée en ce que** l'écartement relatif entre la partie d'appui (15) et la partie de montage (14) peut être réglé progressivement à l'intérieur de limites prédéfinies.

5. Structure de support selon l'une des revendications 1 à 4, **caractérisée en ce que** le dispositif d'arrêt (18) présente un levier excentrique (19a), dans laquelle la position relative de la partie d'appui (15) par rapport à la partie de montage (14) peut être fixée par serrage par l'élément de serrage (19).

6. Structure de support selon la revendication 5, **caractérisée en ce que** le levier excentrique (19a) est logé de façon rotative autour d'un axe (17).

7. Structure de support selon l'une des revendications 1 à 6, **caractérisée en ce que** pendant le processus d'arrêt, la position relative entre la partie d'appui (15) et la partie de montage (14) peut être modifiée d'une distance de trajet prédéfinie (ΔX).

8. Structure de support selon la revendication 7, **caractérisée en ce que** le levier excentrique (19a) présente une section de filetage (21a), qui peut être mise en prise lors du processus d'arrêt avec une section de filetage correspondante (21 b) de la partie d'appui (15) ou de la partie de montage (14) de sorte que la partie d'appui (15) peut être tirée en direction de la partie de montage (14) sur la distance de trajet prédéfinie (ΔX).

9. Structure de support selon l'une des revendications 1 à 8, **caractérisée en ce que** le rail de support (13) est conçu pour l'agencement, de préférence amovible, de au moins deux mécanismes d'entraînement de meuble (6a, 6b, 6c).

10. Structure de support selon l'une des revendications 1 à 9, **caractérisée en ce que** par le mécanisme d'entraînement de meuble (6a, 6b, 6c) une partie de meuble pouvant être déplacée, de préférence un tiroir (2a, 2b), peut être déplacée d'une position de fermeture à une position d'ouverture.

11. Meuble avec une structure de support selon l'une des revendications 1 à 10.

12. Meuble selon la revendication 11, **caractérisé en ce que** le mécanisme d'entraînement de meuble (6a, 6a, 6b) comprend au moins un ressort ou au moins un moteur électrique, par lequel un élément d'expulsion (7a, 7b, 7c) est sollicité ou peut être sollicité pour l'expulsion de la partie de meuble pouvant être déplacée.

13. Meuble selon la revendication 11 ou 12, **caractérisé en ce que** la partie de meuble pouvant être déplacée est un tiroir (2a, 2b), qui est disposé de façon mobile par rapport à un corps de meuble du meuble (1), dans lequel le tiroir (2a, 2b) présente une première position d'extrémité, qui correspond à la position de fermeture de celui-ci et **en ce que** le tiroir (2a, 2b) peut, par l'exercice d'une pression dans le sens de fermeture du tiroir (2a, 2b), être déplacé de cette première position d'extrémité dans une deuxième position - située plus loin dans le corps de meuble -, à la suite de quoi le tiroir (2a, 2b) peut être déplacé par le mécanisme d'entraînement de meuble (6a, 6b, 6c) de la deuxième position d'extrémité à une position d'ouverture.

14. Meuble selon l'une des revendications 11 à 13, **caractérisé en ce que** le rail de support (13) s'étend essentiellement sur toute la hauteur du meuble (1) et est disposé en position de montage de préférence essentiellement selon la verticale.
